# EUROPÄISCHE PATENTSCHRIFT

(11) **EP 3 964 698 B1**
(45) Veröffentlichungstag und Bekanntmachung des Hinweises auf die Patenterteilung: **13.03.2024**
(21) Anmeldenummer: 21187730.3
(22) Anmeldetag: 26.07.2021
(51) Int. Cl.: F01P 3/08, F01M 1/16, F02D 13/06, F02D 17/02, F01M 11/02, F01P 7/14

(54) **VERTEILEINRICHTUNG ZUR VERTEILUNG VON FLUIDSTRÖMEN SOWIE VERFAHREN ZUM BETRIEB EINES KRAFTFAHRZEUGS MIT EINEM VERBRENNUNGSMOTOR**
DISTRIBUTION DEVICE FOR DISTRIBUTING FLUID STREAMS AND METHOD FOR OPERATING A MOTOR VEHICLE WITH A COMBUSTION ENGINE
DISPOSITIF DE DISTRIBUTION DESTINÉ À LA DISTRIBUTION DES ÉCOULEMENTS DE FLUIDES, AINSI QUE PROCÉDÉ DE FONCTIONNEMENT D'UN VÉHICULE AUTOMOBILE DOTÉ D'UN MOTEUR À COMBUSTION INTERNE

(30) Priorität: 27.08.2020 DE 102020210855
(43) Veröffentlichungstag der Anmeldung: 09.03.2022
(73) Patentinhaber: Volkswagen Aktiengesellschaft, 38440 Wolfsburg (DE)
(72) Erfinder: Hartwig, Gerson, 38440 Wolfsburg (DE); Franke, Dirk, 38477 Jembke (DE)

(56) Entgegenhaltungen:
- EP-A1- 1 995 472
- CN-A- 106 812 564
- DE-A1- 3 705 817
- DE-A1-102012 212 597
- DE-A1-102013 201 390
- FR-A1- 2 980 519

## Beschreibung

Die Erfindung betrifft eine Verteileinrichtung zur Verteilung von Fluidströmen sowie ein Verfahren zum Betrieb eines Kraftfahrzeugs mit einem Verbrennungsmotor.

Bei modernen Verbrennungsmotoren kommen Kolbenkühlungen zum Einsatz. Eine derartige Kolbenkühlung kann beispielsweise dadurch realisiert sein, dass ein Fluid zum Kühlen des Kolbens verwendet wird. Bei dem Fluid kann es sich beispielsweise um ein Schmieröl handeln. Das Fluid kann mittels sogenannter Kolbenkühldüsen auf die Kolben aufgebracht werden.

Aus dem Stand der Technik ist es bekannt, dass derartige Kolbenkühldüsen abgeschaltet werden können, beispielsweise um die Kolbenkühlung bei bestimmten Betriebszuständen, bei denen keine Kolbenkühlung benötigt wird, zu deaktivieren. Dies kann beispielsweise mittels in die Kolbenkühldüsen integrierter druckgesteuerter Ventile erfolgen. Werden die Ventile mit einem Druck beaufschlagt, der einen gewissen Grenzdruck überschreitet, so öffnen die Ventile.

Alternativ sind aus dem Stand der Technik Verteileinrichtungen zum Verteilen von Fluidströmen bekannt, bei denen ein in einen Hauptkanal eintretender Fluidstrom auf eine Mehrzahl von dem Hauptkanal abgezweigter Austrittskanäle verteilt wird. Aus der FR 3 023 319 A1 ist beispielsweise eine Verteileinrichtung bekannt, bei der mittels eines Absperrorgans die aus dem Hauptkanal in die Austrittskanäle eintretenden Fluidströme abgesperrt werden können. Die Absperrung erfolgt dabei derart, dass durch das Bewegen eines Absperrelements des Absperrorgans die von dem Hauptkanal abgezweigten Austrittskanäle gleichzeitig abgesperrt werden.

Weiterhin ist aus der KR 10 2011 006 2408 A ein Absperrorgan bekannt, das es ermöglicht, durch das selektive Absperren oder Freigeben zweier von einem Hauptkanal abgezweigter Austrittskanäle, die sich nach ihrer Abzweigung von dem Hauptkanal wieder vereinigen, unterschiedliche Durchflussraten zu ermöglichen.

Nach dem Stand der Technik besteht jedoch bei derartigen Kolbenkühlungen das Problem, dass bei Verbrennungsmotoren mit Zylinderabschaltungen eine Verschlechterung der Emissionswerte auftritt. Insbesondere kann eine erhöhte Partikelbildung beobachtet werden, wenn zuvor abgeschaltete Zylinder wieder zugeschaltet und somit befeuert werden.

Die DE 10 2012 212 597 A1 offenbart einen Verbrennungsmotor bei dem Ölspritzeinrichtungen von einem Hauptölkanal abzweigen. Die Ölspritzeinrichtungen sind dazu ausgebildet, in Abhängigkeit von dem Druck in dem Hauptölkanal das Öl entweder zu einer ersten Düse oder zu einer zweiten Düse zu leiten. Die Spritzeinrichtungen sind jedoch nicht unabhängig vom Öldruck in dem Hauptölkanal steuerbar, zudem ist die Konstruktion aufwändig, da eine Mehrzahl Ölspritzeinrichtungen benötigt wird, um zwischen den ersten und zweiten Düsen einer Mehrzahl Zylinder hin und her zu schalten.

Die EP 1 995 472 A1 offenbart einen Hydraulikverteiler, bei dem Verteilungseinrichtungen dazu ausgebildet sind, einen Hydraulikölstrom auf unterschiedliche Ausgänge des Verteilers aufzuschalten. Hierfür wird jedoch eine vergleichsweise komplexe Mechanik mit kompliziert gestalteten Ölverteilungseinrichtungen benötigt.

Die DE 10 2013 201 390 A1 offenbart einen Verbrennungsmotor mit Ölspritzeinrichtungen, bei dem die Ölversorgung der Ölspritzeinrichtungen abgeschalteter Zylinder selektiv deaktiviert werden kann.

Die CN 106 812 564 A offenbart ebenfalls selektiv deaktivierbare Ölspritzeinrichtungen, die mittels eines in einem Kanal angeordneten Absperrorgans deaktiviert werden können.

Weitere Einrichtungen zur Verteilung von Ölströmen in Verbrennungsmotoren sind in den Druckschriften DE 37 05 817 A1 und FR 2 980 519 A1 offenbart.

Der Erfindung liegt daher die Aufgabe zugrunde, eine Verteileinrichtung zur Verteilung von Fluidströmen und ein Verfahren zum Betrieb eines Verbrennungsmotors aufzuzeigen, bei denen die vorstehend beschriebenen Probleme nicht oder zumindest in vermindertem Umfang auftreten.

Die Aufgabe wird gelöst durch eine Verteileinrichtung zur Verteilung von Fluidströmen und ein Verfahren zum Betrieb eines Verbrennungsmotors nach den unabhängigen Ansprüchen. Die abhängigen Ansprüchen betreffen vorteilhafte Ausführungsformen.

Die erfindungsgemäße Verteileinrichtung zur Verteilung von Fluidströmen weist einen Hauptkanal und eine Mehrzahl von dem Hauptkanal abgezweigte Austrittskanäle auf. Hierbei ist die Verteileinrichtung dazu ausgebildet, einen in den Hauptkanal eintretenden Fluidstrom auf die Austrittskanäle zu verteilen. Bei dem Fluid kann es sich insbesondere um ein Schmiermittel und/oder ein Kühlmittel handeln, beispielsweise um ein Schmieröl, welches ergänzend zu seiner Schmierfunktion eine Kühlfunktion erfüllt.

Erfindungsgemäß ist innerhalb des Hauptkanals ein innerer Kanal angeordnet. Der innere Kanal ist dazu ausgebildet, in den inneren Kanal eindringendes Fluid zu wenigstens einem der Austrittskanäle zu leiten. Die Abschalteinrichtung weist ein Absperrorgan zum Absperren eines aus dem Hauptkanal in den inneren Kanal eintretenden Fluidstroms auf.

Diese Anordnung ermöglicht es, den Fluidstrom zu dem wenigstens einen Austrittskanal, zu dem das in den innere Kanal eindringende Fluid geleitet wird, gezielt abzusperren. Andere von dem Hauptkanal abgezweigte Austrittskanäle sind von dem Absperren des Fluidstroms nicht betroffen, d.h. der in den Hauptkanal eintretende Fluidstrom wird weiterhin auf diese Austrittskanäle verteilt. Lediglich jene Austrittskanäle, die durch den inneren Kanal mit Fluid versorgt werden, werden durch das Absperrorgan abgesperrt. In diesem Zusammenhang ist es vorteilhaft, wenn die Austrittskanäle, zu denen das in den inneren Kanal eindringende Fluid geleitet wird, ausschließlich über den inneren Kanal durch das in den Hauptkanal eindringende Fluid erreichbar sind.

Dabei kann die Verteileinrichtung derart gestaltet sein, dass der aus dem Hauptkanal in den inneren Kanal eintretende Fluidstrom beim Passieren des Hauptkanals den inneren Kanal zunächst umspült. Eine derartige Ausgestaltung, bei der der innere Kanal innerhalb der Fluidströmung in dem Hauptkanal positioniert wird, bietet insbesondere den Vorteil, dass sich bestehende konstruktive Konzepte um den inneren Kanal und die dadurch ermöglichte gezielte Absperrung wenigstens eines von dem Hauptkanal abgezweigten Austrittskanals ergänzen lassen. Die Umspülung des inneren Kanals ermöglicht es, dass die vom Hauptkanal abgezweigten Austrittskanäle, die nicht über den inneren Kanal mit Fluid versorgt werden, weiterhin von dem Fluidstrom erreicht werden können.

Entsprechend sieht das erfindungsgemäße Verfahren zum Betreiben eines Verbrennungsmotors vor, dass mittels eines Absperrorgans ein zu einem zu kühlenden Kolben geleiteter Fluidstrom unterbrochen wird, wenn der Zylinder, zu dem dieser Kolben gehört, aufgrund einer Zylinderabschaltung nicht befeuert wird, während wenigstens der Kolben eines weiteren Zylinders, der befeuert wird, mittels eines von dem unterbrochenen Fluidstrom abgezweigten Fluidstroms weiterhin gekühlt wird.

Die Idee, bei der Abschaltung eines Zylinders den Fluidstrom, der zum Kühlen des Kolbens dieses Zylinders zu dem Zylinder geleitet wird, abzusperren und so die Kolbenkühlung des abgeschalteten Zylinders zu stoppen beruht auf der Erkenntnis, dass hierdurch die nachteiligen Partikelemissionswerte, die im Zusammenhang mit der Zylinderabschaltung beobachtet werden konnten, beseitigt und/oder zumindest vermindert werden können. Dem Konzept liegt die Erkenntnis zugrunde, dass beim Abschalten eines Zylinders die Kolbenkühlung des abgeschalteten Zylinders dazu führt, dass die Ringstoß- und Ringstegquerschnitte sich aufgrund der fehlenden Verbrennungstemperatur in einer Weise verformen, die dazu führt, dass ein stärkerer Öltransport in den Brennraum auftritt. Zudem sinkt der Druck im Brennraum aufgrund der fehlenden Verbrennung, was ebenfalls den Öltransport vom Kurbelraum in den Brennraum fördert. Die Folge sind erhöhte Partikelemissionen, wenn der Abgeschaltete Zylinder wieder in Betrieb genommen wird. Durch die Abschaltung der Kolbenkühlung des abgeschalteten Zylinders kann diesem nachteiligen Effekt - zumindest in einem gewissen Maße - entgegengewirkt werden.

Es versteht sich, dass sich die Abschaltung der Kolbenkühlung wenigstens eines Zylinders insbesondere mittels der beschriebenen Verteileinrichtung erreichen lässt. Diese lässt sich insbesondere in bestehende konstruktive Konzepte leicht integrieren, so dass die Durchführung des Verfahrens zum Betrieb eines Verbrennungsmotors in vorteilhafter Weise ermöglicht werden kann. Grundsätzlich ist es jedoch auch möglich, eine selektive Abschaltung der Kolbenkühlung einzelner Zylinder in Abhängigkeit von deren Zylinderabschaltung mittels anderer technischer Einrichtungen zu ermöglichen.

Ebenso ist es möglich, die beschriebene Verteileinrichtung zum selektiven Absperren anderer Fluidströme als solcher, die zur Kolbenkühlung genutzt werden, zu verwenden. Die Verteileinrichtung ist hierbei jedoch insbesondere Bestandteil eines Kraftfahrzeugs. Die zu den einzelnen Austrittskanälen geleiteten Fluidströme können beispielsweise zur Versorgung von Getrieben mit einem Fluid genutzt werden. In diesem Zusammenhang kann die Absperrfunktion insbesondere genutzt werden, um diese Getriebe in Abhängigkeit bestimmter Fahrzustände mit dem Fluid zu versorgen. Dies ist insbesondere vorteilhaft, wenn es sich um ein Hybridfahrzeug bzw. ein Fahrzeug mit einem Hybridantrieb handelt. Bei derartigen Fahrzeugen werden Teile des Antriebsstrangs, insbesondere Getriebe, zeitweise nicht genutzt, insbesondere wenn das Kraftfahrzeug temporär rein elektrisch bzw. mit reinem Verbrennungsmotor betrieben wird. In diesen Fällen ist es mit der Verteileinrichtung möglich, abhängig vom entsprechenden Betriebszustand Teile des Antriebsstranges, insbesondere einzelne Getriebe, selektiv in Abhängigkeit des Betriebszustands zu kühlen.

Es ist möglich, dass der innere Kanal durch ein Rohr gebildet ist. Der innere Kanal kann insbesondere in den Hauptkanal eingepresst sein. In diesem Zusammenhang ergibt sich eine kostengünstige Möglichkeit, den innerhalb des Hauptkanals angeordneten inneren Kanal zu realisieren. Das Rohr, welches den inneren Kanal bildet, kann hierbei Abzweigungen aufweisen, die an den abgezweigten Austrittskanälen, die durch den inneren Kanal mit dem Fluid versorgt werden sollen, enden, wenn sich der innere Kanal in seiner bestimmungsgemäßen Position in dem Hauptkanal befindet. Weiterhin kann der innere Kanal Abstandshalterelemente aufweisen. Bei diesen kann es sich um separate Bauteile handeln, alternativ und/oder ergänzend können die Abstandshalterelemente an das Bauteil, welches den inneren Kanal bildet, beispielsweise ein Rohr, angeformt sein. Die Abstandshalterelemente ermöglichen es, ein Rohr in den Hauptkanal einzupressen, dessen Außendurchmesser geringer ist als der Durchmesser des Hauptkanals. Dadurch wird es ermöglicht, dass das im Hauptkanal befindliche Fluid den inneren Kanal umströmen kann.

Der Hauptkanal kann durch ein gegossenes Bauteil gebildet sein. Gussverfahren ermöglichen die kostengünstige Darstellung von Bauteilen mit vergleichsweise komplizierten Geometrien. Die Kanäle können hierbei bereits beim Gießen erzeugt worden sein, alternativ und/oder ergänzend ist es möglich, dass die Kanäle nachträglich, beispielsweise in Gestalt von Bohrungen, in das Bauteil eingebracht sind. Der Vorteil der beschriebenen Verteileinrichtung ist es, dass im Gegensatz zu vergleichbaren abschaltbaren Verteileinrichtungen nach dem Stand der Technik, bei denen das Absperrorgan im Hauptkanal geführt wird, keine hohen Anforderungen an die Bearbeitung der Materialflächen, die den Hauptkanal begrenzen, besteht. Insbesondere bei der Ausführung des inneren Kanals als eingepresstes Rohr ist es möglich, diesen beispielsweise in ein unbearbeitetes oder nahezu unbearbeitetes Gussteil einzupressen.

Das Absperrorgan kann in den Hauptkanal eingesteckt sein. Durch das Einstecken in den Hauptkanal lässt sich das Absperrorgan in einfacher Weise montieren. Dabei ist es möglich, dass das Absperrorgan auf das Bauteil, welches den inneren Kanal bildet, aufgesteckt ist. Auf diese Weise ergibt sich eine insgesamt sehr einfache Montage. Insbesondere dann, wenn es sich bei dem Bauteil, welches den inneren Kanal bildet, um ein eingepresstes Rohr handelt, kann die Montage der Verteileinrichtung in einfacher Weise erfolgen, indem zunächst das Rohr in den Hauptkanal eingepresst wird und dann das Absperrorgan gleichzeitig in den Hauptkanal eingesteckt und auf das Rohr aufgesteckt wird.

Das Absperrorgan kann ein Gehäuse aufweisen, welches innerhalb des Hauptkanals angeordnet ist und von dem aus dem Hauptkanal in den inneren Kanal eintretenden Fluidstrom vom Hauptkanal kommend zunächst durchströmt wird, bevor der Fluidstrom in den inneren Kanal eintritt. Mit anderen Worten strömt der Fluidstrom aus dem Hauptkanal durch das Gehäuse des Absperrorgans in den inneren Kanal. Diese Kapselung des Absperrorgans in einem eigenen Gehäuse ermöglicht insbesondere dessen einfaches Handling, beispielsweise bei der Montage, insbesondere bei einer Montage durch Einstecken in den Hauptkanal im Sinne der vorstehenden Beschreibung.

Das Absperrorgan kann ein Absperrelement zum Absperren des aus dem Hauptkanal in den inneren Kanal eintretenden Fluidstroms aufweisen, welches sich zum Absperren des Fluidstroms parallel zur Haupterstreckungsrichtung des Hauptkanals bewegt. Eine derartige Gestaltung ermöglicht es, das Absperrorgan in einer langgestreckten Bauweise zu realisieren, so dass sich das Absperrorgan innerhalb des Hauptkanals anordnen lässt.

Das Absperrorgan kann derart gestaltet sein, dass das Absperrelement durch den Druck des Fluids mit einander entgegengerichtet in beide Bewegungsrichtungen des Absperrelements wirkenden Kräften beaufschlagt ist. Auf diese Weise ist es insbesondere möglich, dass Absperrorgan druckausgeglichen auszubilden. Mit anderen Worten bedeutet dies, dass die Betätigungskräfte insbesondere unabhängig vom Druck des Fluids und der Position des Absperrelements entlang seiner Bewegungsrichtung ist.

Bei dem Absperrorgan handelt es sich um ein Magnetventil. Ein Magnetventil bietet den Vorteil, aufgrund seiner direkten elektrischen Betätigung in einfacher und direkter Weise durch eine Steuerungseinrichtung ansteuerbar zu sein. Auf diese Weise ist es möglich, dass beispielsweise eine Steuerungseinrichtung, die eine Zylinderabschaltung bewirkt, gleichzeitig die Abschaltung des Kolbens des abgeschalteten Zylinders bzw. der Kolben der abgeschalteten Zylinder bewirkt. Im Verhältnis zu druckgesteuerten Ventilen bieten Magnetventile zudem den Vorteil, dass der Betätigungszustand des Ventils unabhängig von dem Druck des Fluids ist. Hierdurch wird es beispielsweise möglich, Lastzustände eines Verbrennungsmotors zu realisieren, die mit höheren Öldrücken einhergehen, ohne dass hierdurch automatisch eine Betätigung des Absperrorgans erfolgt.

Weitere praktische Ausführungsformen der Erfindung sind nachfolgend im Zusammenhang mit den Zeichnungen beschrieben. Es zeigen:
- Fig. 1: eine Schnittdarstellung einer beispielhaften Verteileinrichtung,
- Fig. 2: eine vergrößerte Schnittdarstellung des Absperrorgans der beispielhaften Verteileinrichtung aus Fig. 1 im geöffneten Zustand,
- Fig. 3: eine der Figur 2 entsprechende Darstellung des Absperrorgans im geschlossenen Zustand.

Die in den Figuren beispielhaft dargestellte Verteileinrichtung 10 weist einen Hauptkanal 12 auf. Dieser kann wie dargestellt einen kreisförmigen Querschnitt aufweisen und sich entlang einer Haupterstreckungsrichtung X erstrecken. Die Verteilereinrichtung 10 weist zudem eine Mehrzahl von dem Hauptkanal 12 abgezweigte Austrittskanäle auf. Im gezeigten Beispiel sind dies die Austrittskanäle 14, 16, 18, 20, 22 und 24. Bei der Verteileinrichtung 10 kann es sich beispielsweise um eine Ölgalerie eines Zylinderkurbelgehäuses handeln. Die im gezeigten Beispiel dargestellten Austrittskanäle 14, 16, 18, 20, 22, 24 können insbesondere unterschiedlichen zu schmierenden und/oder zu kühlenden Elementen eines Verbrennungsmotors zugeordnet sein und diese mit dem Fluid, bei dem es sich beispielsweise um ein Öl handeln kann, versorgen. So kann beispielsweise der Austrittskanal 14 den Zylinderkopf versorgen, der Austrittskanal 18 ein Lager, während die einzelnen Austrittskanäle 16, 20, 22 und 24 einzelnen Kolbenkühlungdüsen zum Kühlen der Kolben der Zylinder des Motors zugeordnet sind. Es kann beispielsweise jeder der Austrittskanäle 16, 20, 22 und 24 jeweils einem Kolben eines Zylinders eines vier Zylindermotors zugeordnet sein.

Im gezeigten Beispiel ist innerhalb des Hauptkanals 12 ein innerer Kanal 26 angeordnet. Dieser innere Kanal 26 ist dazu ausgebildet, in den inneren Kanal 26 eindringendes Fluid zu wenigstens einem der Austrittskanäle, beispielsweise wie dargestellt zu den Austrittskanälen 20 und 22, zu leiten. Die Verteileinrichtung 10 weist ferner ein Absperrorgan 28 zum Absperren eines aus dem Hauptkanal 12 in den inneren Kanal 26 eintretenden Fluidstroms auf.

Die Verteileinrichtung 10 kann dabei wie im gezeigten Beispiel derart gestaltet sein, dass der aus dem Hauptkanal 12 in den inneren Kanal 26 eintretende Fluidstrom beim Passieren des Hauptkanals 12 den inneren Kanal 26 zunächst umspült. Dies kann, wie im gezeigten Beispiel, dadurch ermöglicht sein, dass der innere Kanal 26 durch ein Rohr gebildet ist, dessen Außenabmessungen, respektive dessen Außendurchmesser, geringer ist als die Abmessungen des Hauptkanals 12, insbesondere als dessen Durchmesser. Die von der Wand des Hauptkanals 12 beabstandete Anordnung des inneren Kanals 26 kann wie im gezeigten Beispiel dadurch ermöglicht sein, dass mittels geeigneter Abstandhalterelemente 30 eine Befestigung des inneren Kanals 26 in dem Hauptkanal 12 erfolgt. Die in den Figuren dargestellte Ausführungsform zeigt einen inneren Kanal 26, der in einfacher Weise in den Hauptkanal 12 eingepresst werden kann. Der innere Kanal 26 kann dabei Abzweigungen 31 aufweisen. In diesem Fall kann der innere Kanal 26 so im Hauptkanal 12 positioniert sein, dass die Abzweigungen 31 Stellen positioniert sind, an denen die Austrittskanäle, die durch das Absperrorgan 28 abgesperrt werden sollen, von dem Hauptkanal 12 abgezweigt sind. Im gezeigten Beispiel sind dies die Austrittskanäle 20 und 22.

Wie im gezeigten Beispiel kann das Absperrorgan 28 in den Hauptkanal 12 eingesteckt sein. Dabei kann das Absperrorgan 28 wie im gezeigten Beispiel zumindest teilweise innerhalb des Hauptkanals 12 angeordnet sein. Dies ermöglicht es, dass das Fluid, welches aus dem Hauptkanal 12 in den inneren Kanal 26 eindringt, zunächst in ein Gehäuse 32 des Absperrorgans 28 eindringt. Das Gehäuse 32 kann hierfür Öffnungen 34 aufweisen, die ein Eindringen des Fluids in das Gehäuse 32 ermöglichen.

Das Absperrorgan 28 kann wir beispielhaft dargestellt ein Absperrelement 36 aufweisen. Wie in den Figuren dargestellt, kann sich das Absperrelement 36 entlang der Richtung X bewegen, um den Fluidstrom, der vom Hauptkanal 12 kommend durch das Gehäuse 32 des Absperrorgans 28 in den inneren Kanal 26 gelangt, abzusperren. Dieser Vorgang ist in den Figuren 2 und 3 dargestellt. In Figur 2 kann das Fluid durch die Öffnungen 34 bis in den inneren Kanal 26 strömen. In Figur 3 wird der Strömungsweg durch das Absperrelement 36 unterbrochen.

Das Absperrorgan 28 kann wie im gezeigten am Beispiel auf den inneren Kanal 26 aufgesteckt sein. Hierfür können Absperrorgan 28 und/oder innerer Kanal 26 geeignete Endbereiche 38, 40 aufweisen. Diese können beispielsweise wie dargestellt Einführschrägen aufweisen, um ein Zusammenstecken von Absperrorgan 28 und innerem Kanal 26 zu erleichtern.

Vorteilhaft kann sich auswirken, dass, beispielsweise wenn die Verteilereinrichtung 10 in einem vorstehend beschriebenen Verfahren zum Betrieb eines Verbrennungsmotors eingesetzt wird, zwischen dem Absperrorgan 28 und dem inneren Kanal 26 sowie zwischen den Abzweigungen 31 und der Wand des Hauptkanals 12 keine perfekte Abdichtung vorhanden sein muss. Es reicht, wenn der überwiegende Teil des abzusperrenden Fluidstroms unterbrochen wird, minimale Leckagen an den Dichtstellen werden bei einer derartigen Verwendung nicht zu einer Kühlwirkung führen, die den Effekt der Absperrung des Fluidstroms in Hinblick auf die Kolbenkühlung zunichtemachen würde.

Dementsprechend kann das Absperrorgan 28 eine Abdichtung Hauptkanal 12 aufweisen. Diese ist im gezeigten Beispiel durch einen O-Ring 42 realisiert. Auf diese Weise lässt sich eine einfache Abdichtung zwischen dem Absperrorgan 28 und dem inneren Kanal 26 erreichen. Das Absperrorgan 28 kann an seiner bestimmungsgemäßen Position beispielsweise mit einem lösbaren Befestigungselement, wie einer Schraube, befestigt sein. Auf diese Weise lässt sich das Absperrorgan 28, beispielsweise zu Reparatur- und/oder Wartungszwecken, in einfacher Weise aus- und einbauen.

### Bezugszeichenliste

- 10: Verteileinrichtung
- 12: Hauptkanal
- 14: Austrittskanal
- 16: Austrittskanal
- 18: Austrittskanal
- 20: Austrittskanal
- 22: Austrittskanal
- 24: Austrittskanal
- 26: innerer Kanal
- 28: Absperrorgan
- 30: Abstandshalterelement
- 31: Abzweigungen
- 32: Gehäuse
- 34: Öffnungen
- 36: Absperrelement
- 38: Endbereich
- 40: Endbereich
- 42: O-Ring

- X: Richtung

## Patentansprüche

1. Verteileinrichtung (10) zur Verteilung von Fluidströmen, mit einem Hauptkanal (12) und einer Mehrzahl von dem Hauptkanal (12) abgezweigter Austrittskanäle (14, 16, 18, 20, 22, 24), wobei die Verteileinrichtung (10) dazu ausgebildet ist, einen in den Hauptkanal (12) eintretenden Fluidstrom auf die Austrittskanäle (14, 16, 18, 20, 22, 24) zu verteilen, wobei innerhalb des Hauptkanals (12) ein innerer Kanal (26) angeordnet ist, wobei der innere Kanal (26) dazu ausgebildet ist, in den inneren Kanal (26) eindringendes Fluid zu wenigstens einem der Austrittskanäle (20) zu leiten und wobei die Verteileinrichtung (10) ein Absperrorgan (28) zum Absperren eines aus dem Hauptkanal (12) in den inneren Kanal (26) eintretenden Fluidstroms aufweist, **dadurch gekennzeichnet, dass** es sich bei dem Absperrorgan (28) um ein Magnetventil handelt..

2. Verteileinrichtung (10) nach Anspruch 1, **dadurch gekennzeichnet, dass** die Verteileinrichtung (10) derart gestaltet ist, dass der aus dem Hauptkanal (12) in den inneren Kanal (26) eintretende Fluidstrom beim Passieren des Hauptkanals (12) den inneren Kanal (26) zunächst umspült.

3. Verteileinrichtung (10) nach einem der vorigen Ansprüche, **dadurch gekennzeichnet**, der innere Kanal (26) durch ein in den Hauptkanal (12) eingepresstes Rohr gebildet ist.

4. Verteileinrichtung (10) nach einem der vorigen Ansprüche, **dadurch gekennzeichnet, dass** der Hauptkanal (12) durch ein gegossenes Bauteil gebildet ist.

5. Verteileinrichtung (10) nach einem der vorigen Ansprüche, **dadurch gekennzeichnet, dass** das Absperrorgan (28) in den Hauptkanal (12) eingesteckt ist, insbesondere wobei das Absperrorgan (28) auf das eingepresste Rohr aufgesteckt ist.

6. Verteileinrichtung (10) nach einem der vorigen Ansprüche, **dadurch gekennzeichnet, dass** das Absperrorgan (28) ein Gehäuse (32) aufweist, welches innerhalb des Hauptkanals (12) angeordnet ist und von dem aus dem Hauptkanal (12) in den inneren Kanal (26) eintretenden Fluidstrom vom Hauptkanal (12) kommend zunächst durchströmt wird, bevor der Fluidstrom in den inneren Kanal (26) eintritt.

7. Verteileinrichtung (10) nach einem der vorigen Ansprüche, **dadurch gekennzeichnet, dass** das Absperrorgan (28) ein Absperrelement (36) zum Absperren des aus dem Hauptkanal (12) in den inneren Kanal (26) eintretenden Fluidstroms aufweist, welches sich zum Absperren des Fluidstromes parallel zur Haupterstreckungsrichtung (X) des Hauptkanals (12) bewegt.

8. Verteileinrichtung (10) nach einem der vorigen Ansprüche, **dadurch gekennzeichnet, dass** das Absperrorgan (28) derart gestaltet ist, dass Absperrelement (36) durch den Druck des Fluids mit einander entgegengerichtet in beide Bewegungsrichtungen des Absperrelements (36) wirkenden Kräften beaufschlagt ist.

9. Verfahren zum Betrieb eines Verbrennungsmotors mittels einer Verteileinrichtung (10) nach einem der vorigen Ansprüche **dadurch gekennzeichnet, dass** mittels eines Absperrorgans (28) ein zu einem zu kühlenden Kolben geleiteter Fluidstrom unterbrochen wird, wenn der Zylinder, zu dem dieser Kolben gehört, aufgrund einer Zylinderabschaltung nicht befeuert wird, während wenigstens der Kolben eines weiteren Zylinders, der befeuert wird, mittels eines von dem unterbrochenen Fluidstrom abgezweigten Fluidstroms weiterhin gekühlt wird.

## Claims

1. Distributing device (10) for distributing fluid flows, with a main channel (12) and a plurality of outlet channels (14, 16, 18, 20, 22, 24) which branch off from the main channel (12), the distributing device (10) being configured to distribute a fluid flow which enters the main channel (12) to the outlet channels (14, 16, 18, 20, 22, 24), an inner channel (26) being arranged within the main channel (12), the inner channel (26) being configured to conduct fluid which penetrates into the inner channel (26) to at least one of the outlet channels (20), and the distributing device (10) having a shut-off member (28) for shutting off a fluid flow which enters the inner channel (26) from the main channel (12), **characterized in that** the shut-off valve (28) is a solenoid valve.

2. Distributing device (10) according to Claim 1, **characterized in that** the distributing device (10) is designed in such a way that the fluid flow which enters the inner channel (26) from the main channel (12) first of all washes around the inner channel (26) when passing the main channel (12).

3. Distributing device (10) according to either of the preceding claims, **characterized in that** the inner channel (26) is formed by a tube which is pressed into the main channel (12).

4. Distributing device (10) according to one of the preceding claims, **characterized in that** the main channel (12) is formed by a cast component.

5. Distributing device (10) according to one of the preceding claims, **characterized in that** the shut-off member (28) is plugged into the main channel (12), the shut-off member (28) being plugged onto the pressed-in tube, in particular.

6. Distributing device (10) according to one of the preceding claims, **characterized in that** the shut-off member (28) has a housing (32) which is arranged within the main channel (12) and is first of all flowed through by the fluid flow which enters the inner channel (26) from the main channel (12), coming from the main channel (12), before the fluid flow enters the inner channel (26) .

7. Distributing device (10) according to one of the preceding claims, **characterized in that** the shut-off member (28) has a shut-off element (36) for shutting off the fluid flow which enters the inner channel (26) from the main channel (12), which shut-off element (36) moves parallel to the main direction of extent (X) of the main channel (12) in order to shut off the fluid flow.

8. Distributing device (10) according to one of the preceding claims, **characterized in that** the shut-off member (28) is designed in such a way that the shut-off element (36) is loaded by way of the pressure of the fluid with forces which act in a manner which is directed counter to one another in the two movement directions of the shut-off element (36).

9. Method for operating an internal combustion engine by means of a distributing device (10) according to one of the preceding claims, **characterized in that** a fluid flow which is conducted to a piston to be cooled is interrupted by means of a shut-off member (28) if the cylinder, to which this piston belongs, is not in combustion mode on account of a cylinder deactivation, while at least that piston of a further cylinder which is in combustion mode continues to be cooled by means of a fluid flow which branches off from the interrupted fluid flow.

## Revendications

1. Dispositif de distribution (10) pour distribuer des courants de fluide, avec un canal principal (12) et une pluralité de canaux de sortie (14, 16, 18, 20, 22, 24) dérivés à partir du canal principal (12), le dispositif de distribution (10) étant configuré pour distribuer un courant de fluide entrant dans le canal principal (12) sur les canaux de sortie (14, 16, 18, 20, 22, 24), un canal intérieur (26) étant agencé à l'intérieur du canal principal (12), le canal intérieur (26) étant configuré pour diriger le fluide pénétrant dans le canal intérieur (26) vers au moins l'un des canaux de sortie (20), et le dispositif de distribution (10) présentant un organe de blocage (28) pour bloquer un courant de fluide entrant dans le canal intérieur (26) à partir du canal principal (12), **caractérisé en ce que** l'organe de blocage (28) consiste en une électrovanne.

2. Dispositif de distribution (10) selon la revendication 1, **caractérisé en ce que** le dispositif de distribution (10) est conçu de telle sorte que le courant de fluide entrant dans le canal intérieur (26) à partir du canal principal (12) contourne d'abord le canal intérieur (26) lorsqu'il passe par le canal principal (12) .

3. Dispositif de distribution (10) selon l'une quelconque des revendications précédentes, **caractérisé en ce que** le canal intérieur (26) est formé par un tube pressé dans le canal principal (12).

4. Dispositif de distribution (10) selon l'une quelconque des revendications précédentes, **caractérisé en ce que** le canal principal (12) est formé par un composant moulé.

5. Dispositif de distribution (10) selon l'une quelconque des revendications précédentes, **caractérisé en ce que** l'organe de blocage (28) est inséré dans le canal principal (12), l'organe de blocage (28) étant notamment emmanché sur le tube pressé.

6. Dispositif de distribution (10) selon l'une quelconque des revendications précédentes, **caractérisé en ce que** l'organe de blocage (28) présente un boîtier (32) qui est agencé à l'intérieur du canal principal (12) et qui est d'abord traversé par le courant de fluide provenant du canal principal (12) entrant dans le canal intérieur (26) à partir du canal principal (12) avant que le courant de fluide d'entre dans le canal intérieur (26) .

7. Dispositif de distribution (10) selon l'une quelconque des revendications précédentes, **caractérisé en ce que** l'organe de blocage (28) présente un élément de blocage (36) pour bloquer le courant de fluide entrant dans le canal intérieur (26) à partir du canal principal (12), qui se déplace parallèlement à la direction d'extension principale (X) du canal principal (12) pour bloquer le courant de fluide.

8. Dispositif de distribution (10) selon l'une quelconque des revendications précédentes, **caractérisé en ce que** l'organe de blocage (28) est conçu de telle sorte que l'élément de blocage (36) est sollicité par la pression du fluide avec des forces agissant en direction inverse l'une de l'autre dans les deux directions de déplacement de l'élément de blocage (36).

9. Procédé d'exploitation d'un moteur à combustion interne au moyen d'un dispositif de distribution (10) selon l'une quelconque des revendications précédentes, **caractérisé en ce qu'**au moyen d'un organe de blocage (28), un courant de fluide dirigé vers un piston à refroidir est interrompu lorsque le cylindre auquel ce piston appartient n'est pas alimenté en raison d'une coupure de cylindre, tandis qu'au moins le piston d'un autre cylindre qui est alimenté continue à être refroidi au moyen d'un courant de fluide dérivé du courant de fluide interrompu.
